# FASCICULE DE BREVET EUROPEEN

(11) **EP 0 318 621 B1**
(45) Date de publication et mention de la délivrance du brevet: **22.04.1992**
(21) Numéro de dépôt: 87402748.5
(22) Date de dépôt: 03.12.1987
(51) Int. Cl.: A45B 3/04

(54) **Ustensile portatif éclairant formant parapluie, parasol ou analogue**
Tragbares beleuchtbares Gerät, das als Regen-, Sonnenschirm oder ähnliches angebildet ist
Portable illuminating implement like an umbrella, sun shade or the like

(43) Date de publication de la demande: 07.06.1989
(73) Titulaire: Pennella, Benito Vittorio Umberto, Naples (IT)
(72) Inventeur: Pennella, Benito Vittorio Umberto, Naples (IT)
(74) Mandataire: Durand, Yves Armand Louis

(56) Documents cités:
- FR-A- 1 032 053
- FR-A- 1 134 037
- FR-A- 2 040 676
- FR-A- 2 165 698
- FR-A- 2 599 228
- GB-A- 2 113 543
- US-A- 1 707 473

## Description

La présente invention a pour objet un ustensile portatif formant parapluie, parasol, ombrelle ou analogue.

On connaît depuis fort longtemps des ustensiles du type ci-dessus et permettant de se protéger contre les intempéries ou le soleil.

Toutefois ces ustensiles ne sont pas particulièrement attractifs et ne possèdent pas d'autres fonctions que celle permettant de se protéger contre la pluie ou le soleil.

Il a cependant déjà été proposé, d'après le document FR-A-2 165 698, de prévoir dans la tête d'un parapluie pourvu de baleines recouvertes de toile, une petite ampoule éclairante. Mais l'éclairage procuré par un tel parapluie est nécessairement minime et limité à l'émission de lumière produite par ladite ampoule.

Le même inconvénient se retrouve dans le parapluie décrit dans le document US-A-1 707 473 et qui comporte à sa tête une ou deux petites ampoules.

L'invention a donc pour but de remédier à cet inconvénient et de conférer à ce genre d'ustensile une fonction d'éclairage qui est particulièrement utile pendant l'utilisation de nuit et qui en même temps procure à l'ustensile un aspect esthétique et attractif particulièrement heureux.

A cet effet, l'invention a pour objet un ustensile portatif formant parapluie, parasol, ombrelle ou analogue et du type comprenant un mât ou manche portant à l'une de ses extrémités une couverture qui peut être maintenue en position déployée ouverte par une armature constituée par des branches ou baleines flexibles et/ou rigides, caractérisé en ce qu'au moins une partie des branches ou baleines de l'armature est réalisée en une matière transparente, tandis qu'une source de lumière est prévue au voisinage du point de convergence de ces branches en matière transparente qui assurent ainsi le guidage et la diffusion de la lumière.

On comprend donc que l'armature du parapluie ou du parasol jouera le rôle d'un guide diffuseur de lumière permettant aux personnes utilisant le parapluie la nuit de s'éclairer, et cela sans compliquer inutilement la structure habituelle du parapluie.

Suivant une autre caractéristique de l'invention, la source de lumière est constituée par au moins une ampoule électrique solidaire de l'extrémité du manche immédiatement en dessous de la couverture au point où convergent les branches ou baleines en matière transparente qui sont solidaires de ladite couverture.

Selon encore une autre caractéristique de l'invention, la source de lumière est alimentée en courant par une filerie passant dans le manche et raccordée à des piles ou analogues de préférence logées dans ledit manche.

On précisera encore ici qu'on prévoit un interrupteur qui est solidaire du manche ou de la poignée à l'extrémité de ce manche.

Suivant une réalisation préférée, la source de lumière ou ampoule préci tée, est logée dans une douille transparente interposée entre la couverture et l'extrémité du manche, cette douille étant de préférence fixée de manière amovible sur le manche.

Les branches ou baleines, et éventuellement le manche, sont réalisés en une matière transparente synthétique appropriée permettant le guidage et la diffusion de la lumière, telle que par exemple du plexiglass.

Selon encore une autre caractéristique de l'invention, sur les branches ou baleines en matière transparente solidaires du dessous de la couverture, sont articulées des tiges ou analogues rigides en matière métallique ou transparente, elles-mêmes articulées sur une noix coulissant sur le manche.

On peut prévoir, sans sortir du cadre de l'invention, une autre source de lumière logée dans le manche au niveau du point d'accrochage de la noix sur ce manche.

Ainsi, non seulement les baleines du parapluie ou du parasol pourront être éclairées, mais également les tiges articulées entre ces baleines et la noix coulissant sur le manche, de sorte que l'ensemble de l'armature formée par les baleines et les tiges pourra servir de guide et de diffuseur de lumière, ce qui augmentera encore les capacités d'éclairement tout en améliorant l'esthétique.

Mais d'autres avantages et caractéristiques de l'invention apparaîtront mieux dans la description détaillée qui suit et se réfère au dessin unique annexé, donné uniquement à titre d'exemple, et montrant en coupe et en perspective un parapluie conforme aux principes de l'invention.

En se reportant à la figure unique, on voit un parapluie d'un type classique, c'est-à-dire comportant un manche ou mât 1 qui porte à l'une de ses extrémités 2 une couverture 3 en toile ou tissu imperméable, cette couverture étant repliable et pouvant être maintenue en position déployée ouverte grâce à une armature essentiellement constituée par des branches ou baleines flexibles 4.

Sur ces dernières, sont articulées en 5 des tiges 6 elles-mêmes articulées en 7 sur une noix 8 susceptible de coulisser le long du manche 1 pour fermer ou ouvrir le parapluie.

Toutes les dispositions ci-dessus sont bien connues et n'ont pas besoin d'être décrites plus en détail.

Conformément à l'invention, on prévoit une source de lumière, telle que par exemple une ampoule 9 au point de convergence des baleines 4 qui sont réalisées en une matière transparente synthétique appropriée, telle que par exemple une matière connue sous la dénomination "Plexiglass".

L'ampoule électrique 9 est de préférence située immédiatement en dessous de la couverture 3, c'est-à-dire au point où convergent les baleines 4 qui sont solidaires du dessous de ladite couverture.

L'ampoule 9 est raccordée par une filerie 10 noyée dans le manche 1 à une alimentation en courant constituée ici par une batterie de piles 11 également logées dans le manche 1 qui, comme les baleines 4, peut être lui aussi en une matière synthétique transparente.

Un interrupteur 12 de commande de l'allumage de l'ampoule 9 est prévu sur le manche 1. Cet interrupteur pourrait parfaitement, sans sortir du cadre de l'invention, être prévu sur la poignée 13 du parapluie, par exemple à l'extrémité libre de cette poignée.

Suivant une réalisation préférée, l'ampoule 9 est logée dans une douille transparente 14 interposée entre la couverture 3 et l'extrémité 2 du manche 1.

La douille 14 peut être fixée de manière amovible, par exemple par vissage, sur l'extrémité 2 du manche, ce qui permet, comme on le comprend, le démontage du manche et le changement d'ampoule.

On peut prévoir, sans sortir du cadre de l'invention, une autre ampoule dans le manche 1, cette ampoule étant montrée schématiquement en 15 et étant située au niveau du point d'accrochage de la noix 8 permettant le verrouillage du parapluie en position ouverte.

Cette ampoule pourra éclairer tant la noix 8 qui peut être en matière plastique transparente, que les tiges 6 qui peuvent être elles aussi être en matière transparente.

Plus précisément, on voit sur la figure que l'ampoule 15 est située au point de convergence des tiges 6, de même que l'ampoule 9 est située au point de convergence des baleines 4.

Le fonctionnement et les avantages du parapluie ou parasol se déduisent immédiatement de la description qui précède.

Après avoir ouvert l'appareil, l'utilisateur actionne l'interrupteur 12, ce qui provoque l'allumage de l'ampoule 9, et éventuellement de l'ampoule 15, si elle existe.

Ainsi, la lumière se propagera dans les baleines 4 et éventuellement dans les tiges 6 sous la coupole ou couverture 3. Dès lors le parapluie procurera un éclairage à l'utilisateur ce qui est rassurant la nuit, comme on le comprend. En outre, l'éclairement des baleines 4 et des tiges 6 procurera au parapluie une esthétique particulièrement attractive.

Bien entendu, l'invention n'est nullement limitée au mode de réalisation décrit et illustré qui n'a été donné qu'à titre d'exemple.

C'est ainsi que l'invention peut s'appliquer à tous les types connus d'ustensiles du genre parapluie, parasol, ombrelle ou analogue, que la coupole soit repliable ou non, et quel que soit le type d'armature choisi.

De même, la section et la matière des baleines et éventuellement des tiges assurant le guidage et la diffusion de la lumière peuvent être quelconques. A cet égard, la surface extérieure des baleines et des tiges peut être traitée d'une manière appropriée pour assurer une bonne diffusion de la lumière sous la coupole et donc un bon éclairage de l'utilisateur et du sol.

C'est dire que l'invention comprend tous les équivalents techniques des moyens décrits ainsi que leurs combinaisons si celles-ci sont effectuées suivant son esprit.

## Revendications

1. Ustensile portatif formant parapluie, parasol, ombrelle ou analogue et du type comprenant un mât ou manche (1) portant à l'une de ses extrémités une couverture (3) qui peut être maintenue en position déployée ouverte par une armature constituée par des branches ou baleines (4) flexibles et/ou rigides, caractérisé en ce qu'au moins une partie des branches ou baleines (4) de l'armature est réalisée en une matière transparente, tandis qu'une source de lumière (9) est prévue au voisinage du point de convergence de ces branches en matière transparente qui ainsi assurent le guidage et la diffusion de la lumière.

2. Ustensile selon la revendication 1, caractérisé en ce que la source de lumière (9) est constituée par au moins une ampoule électrique solidaire de l'extrémité (2) du manche (1) immédiatement en dessous de la couverture (3) au point où convergent les branches ou baleines (4) en matière transparente qui sont solidaires de la couverture.

3. Ustensile selon la revendication 1 ou 2, caractérisé en ce que la source de lumière est alimentée en courant par une filerie (10) passant dans le manche (1) et raccordée à des piles ou analogues (11) de préférence logées dans ledit manche.

4. Ustensile selon l'une des revendications 1 à 3, caractérisé par un interrupteur (12) solidaire du manche (1) ou de la poignée (13) à l'extrémité de ce manche.

5. Ustensile selon l'une des revendications 1 à 4, caractérisé en ce que la source de lumière ou ampoule précitée (9) est logée dans une douille transparente (14) interposée entre la couverture (3) et l'extrémité (2) du manche, cette douille étant de préférence fixée de manière amovible sur le manche.

6. Ustensile selon l'une des revendications 1 à 5, caractérisé en ce que les branches ou baleines (4), et éventuellement le manche (1), sont réalisés en une matière transparente synthétique appropriée permettant le guidage et la diffusion de la lumière, telle que par exemple du plexiglass.

7. Ustensile selon la revendiation 2, caractérisé en ce que sur les branches ou baleines (4) en matière transparente solidaires du dessous de la couverture, sont articulées des tiges ou analogues (6) rigides en matière métallique ou transparente, elles mêmes articulées sur une noix (8) coulissant sur le manche (1).

8. Ustensile selon la revendication 7, caractérisé par une autre source de lumière (15) logée dans le manche au niveau du point d'accrochage de la noix sur le manche.

## Claims

1. Portable utensil forming an umbrella, a sunshade, a small umbrella or the like and of the type comprising a stick or handle (1) carrrying at one of its ends a cover (3) which may be maintained in an open unfolded position by a frame consisting of flexible and/or rigid ribs or whalebones (4), characterized in that at least one part of the ribs or whalebones (4) of the frame is made from a transparent material whereas a light source (9) is provided in the vicinity of the point of convergence of these ribs of transparent material which thus ensure the guiding and the diffusion of the light.

2. Utensil according to claim 1, characterized in that the light source (9) is constituted by at least one electric bulb made fast to the end (2) of the stick (1) just underneath the cover (3) at the point where are converging the ribs or whalebones (4) of transparent material which are secured to the cover.

3. Utensil according to claim 1 or 2, characterized in that the light source is fed with current through a wiring (10) passing in the stick (1) and connected to batteries or the like (11) preferably accommodated within the said stick.

4. Utensil according to one of claims 1 to 3, characterized by a switch (12) secured to the stick (1) or to the grip (13) at the end of this stick.

5. Utensil according to one of claimss 1 to 4, characterized in that the aforesaid light source or bulb (9) is housed within a transparent socket (14) interposed between the cover (3) and the end (2) of the stick, this socket being preferably fastened in a removable manner on the stick.

6. Utensil according to one of claims 1 to 5, characterized in that the ribs or whalebones (4) and possibly the stick (1) are made from a suitable transparent synthetic material such as Plexiglas for example permitting the guiding and the diffusion of the light.

7. Utensil according to claim 2, characterized in that the ribs or whalebones (4) of transparent material secured to the underside of the cover are pivotally connected to rigid rods or the like (6) of metallic or transparent material, themselves pivotally connected to a bush (8) sliding on the stick (1).

8. Utensil according to claim 7, characterized by another light source (15) accommodated in the stick at the level of the point of hooking of the bush on the stick.

## Patentansprüche

1. Einen Regenschirm, Sonnenschirm, kleinen Sonnenschirm oder dergleichen bildendes tragbares Gerät und derjenigen Gattung, mit einem Stiel bzw. einer Griffstange (1), der bzw. die an einem seiner bzw. ihrer Enden eine Bedeckung (3) trägt, die in einer offenen entfaltenen Stellung durch ein aus biegsamen und/oder steifen Stäbchen bzw. Fischbeinen (4) bestehendes Gerüst gehalten werden kann, dadurch gekennzeichnet, dass wenigstens ein Teil der Stäbchen, bzw. Fischbeine (4) des Gerüstes aus einem durchsichtigen Werkstoff hergestellt ist, während eine Lichtquelle (9) im Bereich des Konvergerzpunktes dieser Stäbchen aus durchsichtigem Werkstoff vorgesehen ist, welche somit die Führung und die Ausbreitung des Lichtes gewährleisten.

2. Gerät nach Anspruch 1, dadurch gekennzeichnet, dass die Lichtquelle (9) durch wenigstens eine elektrische Glühbirne gebildet wird, die mit dem Ende (2) der Griffstange (1) unmittelbar unterhalb der Bedeckung (3) an derjenigen Stelle, wo die Stäbchen bzw. Fischbeine (4) aus durchsichtigem Werkstoff, die mit der Bedeckung fest verbunden sind, zusammenlaufen, fest verbunden ist.

3. Gerät nach Anspruch 1 oder 2, dadurch gekennzeichnet, dass die Lichtquelle durch eine in dem Stiel (1) verlaufende und an vorzugsweise in dem besagten Stiel untergebrachten Batterien oder dergleichen (11) angeschlossene Verdrahtung (10) mit Strom gespeist wird.

4. Gerät nach einem der Ansprüche 1 bis 3, gekennzeichnet durch einen mit dem Stiel (1) oder mit dem Handgriff (13) am Ende dieses Stiels fest verbundenen Schalter (12).

5. Gerät nach einem der Ansprüche 1 bis 4, dadurch gekennzeichnet, dass die vorgenannte Lichtquelle bzw. Glühbirne (9) in einer zwischen der Bedeckung (3) und dem Ende (2) des Stiels angeordneten durchsichtigen Hülse (14) untergebracht ist, wobei diese Hülse vorzugsweise in abnehmbarer Weise an dem Stiel befestigt ist.

6. Gerät nach einem der Ansprüche 1 bis 5, dadurch gekennzeichnet, dass die Stäbchen bzw. Fischbeine (4) und gegebenenfalls der Stiel (1) aus einem die Führung und die Ausbreitung des Lichtes gestattenden geeigneten durchsichtigen Kunststoff wie z.B. Plexiglas hergestellt sind.

7. Gerät nach Anspruch 2, dadurch gekennzeichnet, dass an den mit der Unterseite der Bedeckung fest verbundenen Stäbchen bzw. Fischbeine (4) aus durchsichtigem Werkstoff steife Stäbe oder dergleichen (6) aus metallischem oder durchsichtigem Werkstoff angelenkt sind, welche selbst an einer an dem Stiel (1) gleitenden Muffe (8) angelenkt sind.

8. Gerät nach Anspruch 7, gekennzeichnet durch eine in dem Stiel im Bereich der Verhakungsstelle der Muffe an dem Stiel untergebrachte weitere Lichtquelle (15).
